# EUROPÄISCHE PATENTSCHRIFT

(11) **EP 0 659 165 B1**
(45) Veröffentlichungstag und Bekanntmachung des Hinweises auf die Patenterteilung: **04.12.1996**
(21) Anmeldenummer: 93918767.0
(22) Anmeldetag: 02.09.1993
(51) Int. Cl.: B66F 11/04, E04G 1/20

(54) **HEBEBÜHNE**
PLATFORM LIFT
PLATE-FORME DE LEVAGE

(30) Priorität: 02.09.1992 AT 1749/92
(43) Veröffentlichungstag der Anmeldung: 28.06.1995
(73) Patentinhaber: KREMPELMEIER, Franz, A-4870 Vöcklamarkt (AT)
(72) Erfinder: KREMPELMEIER, Franz, A-4870 Vöcklamarkt (AT)
(74) Vertreter: Hübscher, Heiner, Dipl.-Ing.
(86) Internationale Anmeldenummer: AT9300137
(87) Internationale Veröffentlichungsnummer: WO9405588

(56) Entgegenhaltungen:
- EP-A- 0 082 290
- EP-A- 0 106 506
- DE-A- 1 907 408
- DE-U- 8 912 853
- FR-A- 2 468 541
- FR-A- 2 528 815

## Beschreibung

Die Erfindung bezieht sich auf eine Hebebühne mit einer an wenigstens einem aus übereinandersetzbaren Mastelementen zusammenbaubaren Mast der Höhe nach verfahrbar abgestützten Plattform und einem oberhalb der Plattform angeordneten Hebezeug, wobei als Hebezeug ein Laufkran mit sich im wesentlichen über die ganze Plattformlänge erstreckendem Kranträger und entlang einer Laufbahn des Kranträgers hin- und herfahrbarer Laufkatze vorgesehen ist.

Hebebühnen, die es in Ein- und Zweimastausführungen gibt, haben sich als mobile Klettergerüste bereits bestens bewährt und bringen gegenüber starren Baugerüsten beträchtliche Vorteile, wie Arbeitsmöglichkeit in optimaler Zugriffshöhe, Konstruktionseinheit aus Gerüst und Aufzug, große Arbeitsfläche auf den Plattformen, höchste Sicherheit u. dgl., mit sich. Gemäß der EP-A- 0 106 506 ist es auch schon bekannt, die Plattform dieser Hebebühnen mit einem Auslegerkran zu bestücken, um bei höheren Plattformpositionen hilfsweise ein Hebezeug zum Hochfördern von Baumaterial zur Verfügung zu haben, sollte der Einsatz der Plattform selbst als Aufzug unzweckmäßig sein. Allerdings ist der Nutzen dieser Auslegerkräne relativ gering, da sie einerseits wie die Plattform selbst nur eine vertikale Förderfunktion besitzen und anderseits die Tragfähigkeit der Plattform beeinträchtigen. Wie aus der EP-A-0 082 290 hervorgeht, wurde auch schon vorgeschlagen, auf einem der Tragmaste einen Auslegerkran als Hilfskran aufzusetzen, wodurch die volle Tragfähigkeit der Plattform erhalten bleibt, aber wegen der Bindung des Hilfskranes an einen Tragmast wiederum nur ein recht beschränkter, im wesentlichen vertikaler Förderbereich zustande kommt. Zur Unterstützung der Montagearbeiten auf der Plattform, insbesondere beim Versetzen meist schwerer Fassadenplatten od. dgl., lassen sich diese bekannten Auslegerkräne praktisch nicht heranziehen und horizontale Materialförderungen bleiben einem mühsamen händischen Zugreifen vorbehalten.

Die DE-A-3 843 367 zeigt zwar bereits eine Hubarbeitsbühne, die unterhalb der Plattform ein längs förderndes Förderband aufweist und am Seitenende mit einr Elektrowinde ausgestattet ist, doch dienen diese Fördereinrichtungen nur zum Materialabtransport und es kommt erneut zu einer zusätzlichen Plattformbelastung.

Aus der DE-U-89 12 853 ist weiters eine Hubarbeitsbühne bekannt, bei der eine entlang von Stehern eines Fahrgestells höhenverstellbar geführte Arbeitsplattform einen Laufkran mit sich über die Plattformlänge erstreckendem Kranträger und Laufkatze aufweist. Dieser Laufkran besitzt zwar einen horizontalen Förderbereich, der aber durch die zwischen sich den Kranträger aufnehmenden, die Stener umfassenden Führungen der Plattform begrenzt ist, und er braucht wegen der längsmittigen Laufbahn entlang dem Kranträger einen Drehausleger für die Laufkatze. Eine solche Plattform eignet sich nur zum Einsatz bei kleinen verfahrbaren Arbeitsbühnen, nicht aber für Hebebühnen mit zu großen Höhen zusammenbaubaren Masten.

Der Erfindung liegt daher die Aufgabe zugrunde, diese Mängel zu beseitigen und eine Hebebühne der eingangs geschilderten Art zu schaffen, die mit vergleichsweise geringem Mehraufwand eine wesentliche Verbesserung der Arbeitsbedingungen auf der Plattform mit sich bringt und sich durch eine beträchtliche Erweiterung ihres Arbeitsbereiches auszeichnet.

Die Erfindung löst diese Aufgabe dadurch, daß der Kranträger im Bereich des gebäudezugewandten inneren Längsrandes der Plattform verlegt ist und die Laufbahn an der gebäudeabgewandten äußeren Seite um die Maste herumführende Bogenabschnitte bildet, wobei vorzugsweise die Bogenabschnitte über Weichen an den beidseits zu den Masten hin verlängerten Geradeabschnitten angeschlossen sind. Dieser Laufkran erfaßt mit seinem Förderbereich unabhängig von der Zahl und Anordnung der Masten die gesamte Plattform und ermöglicht den angestrebten Quertransport von Baumaterial und Werkzeugen auf der Plattform, so daß praktisch alle Bau- und Montagearbeiten auf der Plattform wesentlich erleichtert werden. Vor allem zum einfachen und rationellen Versetzen von Fassadenplatten od. dgl. eignet sich dieser Laufkran, der dazu mit entsprechenden Hebe- und Versetzgeräten, wie Vakuumheber od. dgl., ausgestattet wird. Durch die innenliegende Laufbahn ist der Förderbereich des Laufkranes möglichst nahe an die zu bearbeitende Fassade od. dgl. herangerückt und es kommt zu einer günstigen Belastung der Hebebühne. Gibt es zusätzlich zu den Bogenabschnitten auch mastseitig verlängerte Geradeabschnitte der Laufbahn, kann die Kranlaufkatze nicht nur entlang der Plattform um die Maste herum längsverfahren werden, sondern sie läßt sich auch bis an die Maste heranbringen, um auch im Nahbereich der Maste einsetzbar zu sein.

Gemäß einer vorteilhaften Ausgestaltung der Erfindung ragen die Bogenabschnitte im Scheitelbereich über den gebäudeabgewandten äußeren Längsrand der Plattform hinaus, so daß die in diesen Bereichen positionierte Laufkatze ihre Lasthebemittel an der Plattform vorbei bis zum Boden absenken kann und bedarfsweise der Laufkran auch zur Vertikalförderung von Baumaterial, Werkzeug u. dgl. einsetzbar ist.

Der Laufkran läßt sich, wenn der Kranträger über Steher an der Plattform abgestütz ist, direkt auf der Plattform aufbauen, was zwar den Kran sofort mit der Plattform einsatzbereit macht, doch ist in diesem Fall die Tragkraft durch die Beeinträchtigung der Bühnennutzlast beschränkt. Besonders günstig ist es daher, wenn der Kranträger an den oberen bzw. obersten Mastelementen der Maste abgestützt ist, da diese Anordnung des Laufkranes eine unmittelbare Einbindung der Kranlasten in die Hebebühnenmaste ermöglicht und die Bühnenplattform ihre volle Nutzlast beibehält. Zum Aufbau einer sochen Hebebühne werden zuerst die Maste mit Hilfe der Plattform errichtet und dann oben auf die Maste der Kranträger, der vorzugsweise aus Elementen zusammengesetzt ist, montiert. Der die Maste verbindende Kranträger, der selbstverständlich auch Maste zweier nebeneinander aufgestellter Hebebühnen verbinden kann, bringt dabei eine zusätzliche Versteifung des durch die Maste gegebenen Traggerüstes für die Hebebühne mit sich.

Eine sehr zweckmäßige Konstruktion ergibt sich dadurch, daß der Kranträger querverstellbare Auslegerarme zur Aufnahme der Laufbahn aufweist, da durch die Querverstellbarkeit dieser Auslegerarme der Förderbereich des Laufkranes an die jeweilige Plattformbreite und -lage angepaßt werden kann.

In der Zeichnung ist der Erfindungsgegenstand rein schematisch veranschaulicht, und zwar zeigen
- Fig. 1 und 2: zwei Ausführungsbeispiele einer erfindungsgemäßen Hebebühne jeweils im Schaubild und
- Fig. 3: ein Detail der Hebebühne nach Fig. 2 in größerem Maßstab.

Eine Hebebühne 1 besteht aus zwei auf einem nicht weiter dargestellten Basisgestell aufgebauten Masten 2 und einer diesen Masten 2 entlang der Höhe nach verfahrbaren Plattform 3. Die Maste 2 lassen sich aus einzelnen Mastelementen 2a zusammensetzen und auch die Plattform 3 kann aus einzelnen Plattformelementen 3a zusammengesetzt werden, so daß sich ein an die jeweiligen Gegebenheiten baukastenmäßig anpaßbares Klettergerüst ergibt, wobei die Plattform 3 über eigene, an den Masten 2 angeschlossene schlittenförmige Antriebselemente 3b an den Masten 2 abgestützt und mittels eines nicht weiter dargestellten Zahnstangen-Ritzelantriebes verfahrbar ist.

Um die Bau- und Montagearbeiten auf der Plattform 3, insbesondere die Verlegearbeiten von Fassadenplatten u.dgl., zu vereinfachen und zu erleichtern, ist der Hebebühne 1 ein Laufkran 4 zugeordnet, der gemäß dem Ausführungsbeispiel nach Fig. 1 über Steher 5 auf der Plattform 3 selbst abgestützt ist. Der Laufkran 4 umfaßt einen sich über die ganze Plattformlänge erstreckenden Kranträger 6 und eine der Laufbahn 6a des Kranträgers 6 entlang verfahrbare Laufkatze 7, wodurch im Plattformbereich eine Horizontalförderung der Baumaterialien, beispielsweise der schweren Fassadenverkleidungsplatten, möglich ist. Der Kranträger 6 verläuft im Bereich des inneren Längsrandes 8 der Plattform 3, um den Förderbereich des Laufkranes 4 möglichst mit dem fassadenseitigen Arbeitsbereich in Übereinstimmung zu bringen, so daß der Kranträger 6 mit seiner Laufbahn 6a zur Umgehung der Maste 2 Bogenabschnitte 9 bildet, die über Weichen 10 an den zu den Masten 2 hin verlängerten Geradeabschnitten 11 angeschlossen sind. Dadurch kann die Laufkatze 7 die Maste umfahren und der ganzen Plattformlänge entlang verschoben werden, die Laufkatze 7 kann aber nach Umstellung der Weichen 10 geradlinig zu den Masten 2 hin verfahren werden, um auch im Nahbereich der Maste eingesetzt werden zu können.

Gemäß dem Ausführungsbeispiel nach Fig. 2 besteht der Laufkran 4 aus einem als Fachwerkträger ausgebildeten Kranträger 12, der sich ähnlich wie die Plattform 3 aus einzelnen Trägerelementen 12a zusamensetzen läßt. Dieser Kranträger 12 ist an den obersten Mastelementen 2b der Maste 2 abgestützt und er weist im Untergurtbereich querverstellbare Auslegerarme 13 zur Aufnahme der Laufbahn 14 auf, so daß sich die Lage der Laufbahn 14 an die Breite der Plattform 3 anpassen läßt. Auch hier ist die Laufbahn 14 durch Bogenabschnitte 15 um die Maste 2 herumgeführt und die über Weichen 16 angeschlossenen Geradeabschnitte 17 setzen sich bis zu den Masten 2 hin fort, so daß die Laufkatze 7 wiederum wahlweise um die Maste herum oder bis an die Maste herangeführt werden kann. Ragen die Scheitelstücke 15a der Bogenabschnitte 15 über den äußeren Längsrand 18 der Plattform 3 hinaus, kann die Laufkatze 7, wenn sie im Bereich dieser Scheitelstücke 15 a positioniert ist, mit ihrem Lastaufnahmemittel an der Plattform 3 vorbei den Boden erreichen und zu vertikalen Förderzwecken herangezogen werden.

## Patentansprüche

1. Hebebühne (1) mit einer an wenigstens einem aus übereinandersetzbaren Mastelementen (2a) zusammenbaubaren Mast (2) der Höhe nach verfahrbar abgestützten Plattform (3) und einem oberhalb der Plattform (3) angeordneten Hebezeug, wobei als Hebezeug ein Laufkran (4) mit sich im wesentlichen über die ganze Plattformlänge erstreckendem Kranträger (6, 12) und entlang einer Laufbahn (6a, 14) des Kranträgers hin- und herfahrbarer Laufkatze (7) vorgesehen ist, dadurch gekennzeichnet, daß der Kranträger (6, 12) im Bereich des gebäudezugewandten inneren Längsrandes (8) der Plattform (3) verlegt ist und die Laufbahn (6a, 14) an der gebäudeabgewandten äußeren Seite um die Maste (2) herumführende Bogenabschnitte (9, 15) bildet.

2. Hebebühne nach Anspruch 1, dadurch gekennzeichnet, daß die Bogenabschnitte (9, 15) über Weichen (10, 16) an den beidseits zu den Masten (2) hin verlängerten Geradeabschnitten (11, 17) angeschlossen sind.

3. Hebebühne nach Anspruch 1 oder 2, dadurch gekennzeichnet, daß die Bogenabschnitte (15) im Scheitelbereich (15a) über den gebäudeabgewandten äußeren Längsrand (18) der Plattform (3) hinausragen.

4. Hebebühne nach einem der Ansprüche 1 bis 3, dadurch gekennzeichnet, daß der Kranträger (12) an den oberen bzw. obersten Mastelementen (2b) der Maste (2) abgestützt ist.

5. Hebebühne nach Anspruch 4, dadurch gekennzeichnet, daß der Kranträger (12) querverstellbare Auslegerarme (13) zur Aufnahme der Laufbahn (14) aufweist.

## Claims

1. A lifting platform (1) comprising a platform (3) supported so as to be vertically movable on at least one mast (2) assemblable from superposed mast elements (2a) and a hoist disposed above the platform (3), the hoist being a travelling crane (4) with a girder (6, 12) extending substantially over the entire length of the platform and a trolley movable in reciprocation along a runway (6a, 14) on the crane girder, characterised in that the crane girder (6, 12) is disposed in the region of the inner longitudinal edge (8) of the platform (3) facing the building and the runway (6a, 14) is in the form of arcuate portions (9, 15) around the mast (2) on the outer side remote from the building.

2. A lifting platform according to claim 1, characterised in that the arcuate portions (9, 15) are connected by points (10, 16) to the straight portions (11, 17) extended on both sides towards the masts (2).

3. A lifting platform according to claim 1 or 2, characterised in that the arcuate portions (15) in the apical region (15a) extend beyond the outer longitudinal edge (18) of the platform (3) remote from the building.

4. A lifting platform according to any of claims 1 to 3, characterised in that the crane girder (12) is supported on the upper or uppermost elements (2b) of the mast (2).

5. A lifting platform according to claim 4, characterised in that the crane girder (12) has transversely adjustable extension arms (13) for holding the runway (14).

## Revendications

1. Plate-forme de levage (1), comportant un élément plate-forme (3), soutenu déplaçable en hauteur sur au moins un mât (2) obtenu par assemblage d'éléments de mât (2a) pouvant être installés les uns au-dessus des autres, et un dispositif de levage, disposé au-dessus de l'élément de plate-forme (3), comme dispositif de levage étant prévue une grue mobile (4), avec un support de grue (6, 12) s'étendant sensiblement sur toute la longueur de la plate-forme, et un chariot mobile (7) déplaçable dans un sens et dans l'autre le long d'une piste de déplacement (6a, 14) du support de grue, caractérisée en ce que le support de grue (6, 12) est posé dans la zone du bord longitudinal (8) intérieur, tourné vers le bâtiment, de l'élément plate-forme (3) et la piste de déplacement (6a, 14) constituent, sur la face extérieure opposée au bâtiment, des sections arquées (9, 15) passées autour du mât (2).

2. Plate-forme de levage selon la revendication 1, caractérisée en ce que les sections arquées (9, 15) sont raccordées, par des aiguillages (10, 16), sur les sections rectilignes (11, 17) se prolongeant de part et d'autre des mâts (2).

3. Plate-forme de levage selon la revendication 1 ou 2, caractérisée en ce que les sections arquées (15) sortent, dans la zone sommet (15a), sur le bord longitudinal (18) extérieur, opposé au bâtiment, de l'élément plate-forme (3).

4. Plate-forme de levage selon l'une des revendications 1 à 3, caractérisée en ce que le support de grue (12) est soutenu sur les éléments de mât (2b) supérieurs, respectivement en position la plus haute, des mâts (2).

5. Plate-forme de levage selon la revendication 4, caractérisée en ce que le support de grue (12) présente des bras articulés (13) réglables transversalement, destinés à supporter la piste de déplacement (14).
